# EUROPÄISCHE PATENTSCHRIFT

(11) **EP 4 112 530 B1**
(45) Veröffentlichungstag und Bekanntmachung des Hinweises auf die Patenterteilung: **20.05.2026**
(21) Anmeldenummer: 22181636.6
(22) Anmeldetag: 28.06.2022
(51) Int. Cl.: B66C 13/18, B66C 23/90

(54) **MOBILES HANDGERÄT ZUR PLANUNG EINES EINSATZES ZUM HEBEN EINER LAST MIT EINEM KRAN**
MOBILE HANDSET FOR PLANNING AN INSERT FOR LIFTING A LOAD WITH A CRANE
APPAREIL PORTATIF MOBILE DESTINÉ À LA PLANIFICATION D'UN DÉPLOIEMENT DE LEVAGE D'UNE CHARGE À L'AIDE D'UNE GRUE

(30) Priorität: 28.06.2021 DE 102021116644; 29.10.2021 DE 102021128317
(43) Veröffentlichungstag der Anmeldung: 04.01.2023
(73) Patentinhaber: prosimpl GmbH, 83043 Bad Aibling (DE)
(72) Erfinder: HÖFLER, Philipp, 83043 Bad Aibling (DE)
(74) Vertreter: Reitstötter Kinzebach

(56) Entgegenhaltungen:
- WO-A1-2017/221198
- CN-A- 112 818 519
- JP-A- 2018 095 434
- KR-B1- 102 003 198
- US-B1- 9 227 821

## Beschreibung

Die vorliegende Erfindung betrifft ein mobiles Handgerät zur Planung eines Einsatzes zum Heben einer Last mit einem Kran, insbesondere einem Mobilkran.

Zum Heben und Versetzen von schweren Lasten werden Kräne verwendet, deren Einsatzparameter je nach Einsatzsituation ausgewählt werden müssen. Um unvorhergesehene Probleme und gefährliche Improvisationen des Kranführers zu vermeiden, werden Informationen über den Anfahrweg, über die Erkundung der Einsatzbedingungen vor Ort, über die Koordinaten des Lastentransports sowie die Eigenschaften und Anschlagmöglichkeiten der Last vorab beschafft. Diese Angaben dienen als wichtige Grundlage für einen sicheren und reibungslosen Einsatzablauf. In Abhängigkeit vom Gewicht der Last, der benötigten Hubhöhe und Ausladung sowie den örtlichen Gegebenheiten am Einsatzort und der Art des Kraneinsatzes wird der geeignete Kran ausgewählt. Bei der Wahl des Standplatzes ist darauf zu achten, dass bei der Einhaltung der Sicherheitsabstände zu Baugruben, Böschungen und Bauwerken ausreichend Platz zum Ausfahren und Unterbauen der Abstützungen vorhanden ist. Weiterhin muss geprüft werden, ob die Wettervorhersage die bevorstehenden Kranarbeiten zulässt. Zur Prüfung der Durchführbarkeit der Kranarbeiten ist daher eine vorherige Planung unumgänglich. Hierfür sind bereits Einsatzplaner bekannt, welche den bevorstehenden Kraneinsatz simulieren.

Das Dokument JP2018095434A offenbart ein mobiles Handgerät zur Planung eines Einsatzes zum Heben einer Last mit einem Kran, welches einen Mikrocomputer mit einem Datenspeicher und eine Benutzerschnittstelle umfasst, wobei in dem Mikrocomputer ein Verfahren implementiert ist, bei welchem Rüstdaten wenigstens eines einsetzbaren Krans in dem Datenspeicher gespeichert sind und Werte für situationsspezifische Eingabeparameter für eine Anhebung einer Last über die Benutzerschnittstelle eingegeben werden,wobei aus den eingegebenen Werten der Eingabeparameter und aus den hinterlegten Rüstdaten des wenigstens einen Krans eine Prognose zur Durchführbarkeit des Hebens der Last erstellt wird.

Weiter ist aus der EP1868150 B1 ein Kraneinsatzplaner mit einer zentralen Planungseinheit bekannt, mit einer zentralen Datenbank mit Daten zu den einsetzbaren Kränen und ein Berechnungsmodul zur Berechnung der bei dem Einsatz auftretenden Lastmomente. Die Simulation und Berechnung der Einsätze wird von einer zentralen Planungseinheit ausgeführt und die Ein- und Ausgabe von Daten erfolgt über Clients, wobei die Clients mit der zentralen Planungseinheit über das Internet kommunizieren. Die DE11 2012 0001 69 T5 beschreibt die Modellierung und Verfolgung eines Krans auf einer Baustelle. Durch das Bestimmen der dreidimensionalen (3D) georäumlichen Koordinaten des Krans, welches das Verfolgen der bewegbaren Komponenten eines Krans ermöglicht, und das sichere Manövrieren des Krans auf einer Baustelle unterstützt.

Um vor Ort zu bestimmen, ob mit bestimmten Einsatzparametern eine Last gehoben werden kann, beschreibt die DE 197 31 633 B4 eine Anzeige für ein Hubrettungsfahrzeug, mit der ein Ziel angepeilt werden kann, die Entfernung zu diesem Ziel gemessen werden kann und berechnet und ausgegeben wird, ob das Ziel erreicht werden kann.

Die WO 2017/063015 A1 beschreibt hierfür eine Anordnung zur Beurteilung der Durchführbarkeit einer Überführung der Hebevorrichtung in eine weitere Stellung mit einem mobilen Steuerungsmodul.

Aus dem deutschen Patent DE 10 2015 112 194 B4 ist ein Verfahren zur Planung der Bewegung eines Krans, sowie zur Berechnung, Überwachung, Prüfung und/oder Darstellung einer Bewegung eines Krans bekannt, bei dem anhand von einer vorgegebenen Anzahl von Betriebsparametern ein Zustandsraum eines Krans definiert wird, aus dem ein Teilraum der für die Last zulässigen Kranzustände ermittelt wird, in welchen die Last sicher gehoben oder bewegt werden kann. Dazu wird ein Startpunkt der Last und ein Endpunkt der Last vorgegeben und daraus korrespondierende Startzustände bzw. Endzustände des Krans definiert und iterativ ein möglicher zulässiger Lastweg ermittelt. Ziel des in diesem Schutzrecht beschriebenen Verfahrens ist es, durch Erfassung möglichst vieler Betriebsparameter das Drahtlastpotential eines Krans möglichst umfassend auszuschöpfen. Ein derartiges System ist aber aufwändig und eignet sich insbesondere für die Einsatzplanung komplexer Kraneinsätze. Für eine schnelle Überprüfung, ob und, wenn ja, in welcher Konfiguration eines Krans eine gegebene Hebeaufgabe bewältigt werden kann, ist ein solches System nicht geeignet.

Das deutsche Patent DE 10 2012 011 726 B4 beschreibt ein Verfahren zum Betreiben eines Krans mit einer Überwachungseinheit, die eine von einem oder mehreren veränderbaren Parametern abhängende zulässige Traglast während des Kranbetriebs berechnet und einer Sensorik, die die aktuell veränderbaren Parameter während des Kranbetriebs erfasst und der Überwachungseinheit zur Verfügung stellt. Dabei ist vorgesehen, dass ein oder mehrere Sensorwerte vor der Berechnung der zulässigen Traglast modifiziert werden, so dass die zulässige Traglast für ein oder mehrere zukünftige Parameter bestimmt werden können, was eine vorausschauende Berechnung der möglichen zulässigen Traglast für zukünftige Kranbewegungen ermöglichen soll.

Schließlich ist aus der DE 10 2005 059 786 A1 ein Kran bekannt mit einer Überwachungseinrichtung zur Überwachung des Betriebszustandes des Kranes und einem Einsatzplaner zur Planung des Kraneinsatzes mit zwei Anzeigeeinheiten. Wenn sich allerdings bei der Beurteilung dieser Einsatzplaner eine Situation ergibt, die ein Heben der Last nicht ermöglicht, muss vom Kranführer entschieden werden, welche Einstellungen des Krans geändert werden um ein dadurch ein Heben der Last zu ermöglichen.

Bei zahlreichen Einsatzszenarien eines Mobilkrans, beispielsweise eines Feuerwehrkrans während eines Rettungseinsatzes, ist eine komplexe und detaillierte Vorabplanung des Kraneinsatzes bereits aus zeitlichen Gründen nicht möglich. Im Übrigen existieren für kommerzielle Kräne Rüstdatenblätter, welche die zulässigen Traglasten in bestimmten Konfigurationen des Krans spezifizieren. Ein erfahrener Kranführer kann anhand weniger Parameter anhand des entsprechenden Rüstdatenblattes die optimale Krankonfiguration auswählen. Eine der Hauptfragestellungen beim Einsatz eines Mobilkrans ist beispielsweise, an welcher Stelle der Kran positioniert werden muss, um eine vorgegebene Hebeaufgabe zuverlässig ausführen zu können. Hier die richtige Entscheidung zu treffen, ist gerade bei Notfalleinsätzen, wie sie beim Betrieb eines Feuerwehrkrans vorkommen, von entscheidender Bedeutung. Der vorliegenden Erfindung liegt daher das technische Problem zugrunde, dem Betriebspersonal eines Krans ein Gerät zur Verfügung zu stellen, das eine zuverlässige und schnelle Positionierung des Krans unter Berücksichtigung der entsprechenden Krankonfiguration zur Verfügung stellt.

Gelöst wird dieses technische Problem mit dem mobilen Handgerät zur Planung eines Einsatzes zum Heben einer Last mit einem Kran gemäß vorliegendem Anspruch 1.

Vorteilhafte Ausgestaltungen und Weiterbildungen ergeben sich aus den abhängigen Ansprüchen.

Die vorliegende Erfindung betrifft also ein mobiles Handgerät zur Planung eines Einsatzes zum Heben einer Last mit einem Kran, insbesondere einem Mobilkran, welches einen Mikrocomputer mit einem Datenspeicher und eine Benutzerschnittstelle umfasst, wobei in dem Mikrocomputer ein Verfahren implementiert ist, bei welchem Rüstdaten wenigstens eines einsetzbaren Krans in dem Datenspeicher gespeichert sind und Werte für situationsspezifische Eingabeparameter für eine Anhebung einer Last über die Benutzerschnittstelle eingegeben werden

Bei dem in dem erfindungsgemäßen Handgerät implementierten Verfahren wird aus den eingegebenen Werten der Eingabeparameter und aus den hinterlegten Rüstdaten des wenigstens einen Krans eine Prognose zur Durchführbarkeit des Hebens der Last erstellt, die bei einer positiven Prognose Einsatzparameter ermittelt, die ein zeitlich optimiertes Heben der Last ermöglichen, oder bei einer negativen Prognose Anweisungen zur Veränderung der Eingabeparameter ausgibt, sodass durch diese Veränderung die Last gehoben werden kann.

Es wird also eine Prognose erstellt, die zum einen ermittelt, ob die Last gehoben werden kann oder nicht und zusätzlich automatisch für den Kranführer vorteilhafterweise optimierte oder zu verändernde Einsatzparameter ausgibt. Die Prognose und gegebenenfalls die optimierten oder veränderten Einsatzparameter werden über die Benutzerschnittstelle ausgegeben. Der Kranführer muss also nicht manuell die Traglasttabellen des Krans durchsuchen und daraus eigenständig eine optimierte Lösung finden bzw. muss er auch nicht selbstständig erkennen, dass mit den gewählten Einsatzparamatern die Last nicht zu heben ist und nach neuen Einsatzparametern suchen.

Unter Eingabeparameter werden solche Parameter verstanden, die das in dem mobilen Handgerät implementierte Programm/Verfahren zum Ermitteln der Prognose benötigt.

Die Rüstdaten eines Krans sind kranspezifisch Datenblätter, die für eine gegebene Last alle Möglichkeiten zur Einstellung der Einsatzparameter auflisten. Zur Anwendung des in dem mobilen Handgerät implementierten Verfahrens werden die für den jeweiligen Kran notwenigen Rüstdaten hinterlegt.

Die Einsatzparameter sind hierbei die veränderbaren Parameter der Kranbauteile oder der Kranumgebung. Der Kranführer kann diese basierend auf der Prognose einstellen, um das Verfahren auszuführen.

Weiterhin kann das zeitlich optimierte Heben auf die Rüstzeit zum Einstellen der Einsatzparameter des Krans und/oder auf die Gesamtarbeitszeit eines Projekts optimiert sein.

Unter der Rüstzeit versteht man die Zeit für die Standortwahl und das Einstellen der Einsatzparameter um die Last heben zu können. Diese Optimierung bietet sich beispielsweise an, wenn mit den eingestellten Parametern eine Last nur einmalig gehoben werden soll.

Bei der Bearbeitung eines ganzen Projekts kann es vorteilhaft sein, zu bestimmen, mit welchen Einsatzparametern man das Gesamtprojekt am schnellsten erledigen kann. Ein Beispiel hierfür kann bei Industrieprojekten ein optimiertes Heben in Bezug auf die Fahrgeschwindigkeit sein. Durch bestimmte Einstellungen, insbesondere solche, die als Standardeinstellungen am Kran gewählt sind, wie zum Beispiel eine höhere Hubseileinscherung, verlangsamt sich das Heben und Senken der Hebevorrichtung. Wenn also an einer Baustelle geringe Lasten häufig gehoben werden sollen, kann es sich lohnen eine erhöhte Rüstzeit für das Ändern dieser Standard Einstellung in Kauf zu nehmen, um dafür die Lasten schneller bewegen zu können.

Gemäß einer Ausführungsform des erfindungsgemäßen Handgerätes können die Rüstdaten Werte in Abhängigkeit der Last umfassen, die aus den folgenden Parametern aufgebaut sind: eine Hubseileinscherung, eine Teleskopauslegerlänge, eine Ausladung, ein Gegengewicht, einem Maß der ausgefahrenen Schiebeholme der Abstützung sowie einem Arbeitsbereich und einem Rüstcode.

Je nach Krantyp sind mehr oder weniger dieser Parameter vorhanden. Das in dem mobilen Handgerät implementierte Verfahren ist abhängig von der Wahl des Krantyps und wird vorteilhafterweise auf die jeweiligen verfügbaren Parameter optimal angepasst.

Unter der Hubseileinscherung versteht man den Vorgang als auch die Art und Weise, das Hubseil in Rollenblöcke von Rollenkopf und Hakenflasche an der die Last befestigt wird einzufädeln.

Der Teleskopausleger ist eine teleskopierbare Konstruktion; der aus dem Auslegergrundkörper und mehren ineinander gelagerten Teleskopstufen besteht, welche ausgefahren werden können. Das Ausfahren der Teleskopstufen kann entweder manuell mittels eines Seilzugs oder automatisch mittels eines Hydraulikstempels, oder aus einer Kombination der beiden Verfahren erfolgen. Die Teleskopauslegerlänge beschreibt die Gesamtlänge der Konstruktion in Abhängigkeit der ausgefahrenen Teleskopstufen. In den Rüstdaten können für die Teleskopstufen diskrete prozentuale Werte für den Anteil der einzelnen ausgefahrenen Teleskopstufen vorgegeben sein. Bei drei Teleskopstufen bedeutet eine Angabe von 33/33/33 beispielsweise, dass jede Teleskopstufe zu einem Drittel ausgefahren ist.

Die Ausladung ist der Bereich auf dem Kranausleger, der durch den eingestellten Winkel und die gewählte Länge des Teleskopauslegers erreicht werden kann. Die kleinste Ausladung befindet sich nah am vertikalen Teil des Krans, die größte Ausladung dagegen am äußeren Ende des Kranauslegers.

Das Gegengewicht wird zum Ausgleich der einseitig wirkenden Kräfte bzw. Drehmomenten aufgrund der geometrisch unsymmetrischen Gestaltungen oder Gewichtsverteilungen des Kranauslegers mit Gewicht zur Stabilisierung und Verhindern des Umkippens des Krans angebracht.

Im Kranbetrieb werden die durch die Last eingeleiteten Kräfte und Momente vom Fahrzeugrahmen in die Abstützung abgeleitet. Die Abstützträger mit den angebauten Stützzylindern vergrößern erheblich die Standfläche, wodurch hohe Tragfähigkeiten bei ausreichender Standsicherheit erreicht werden. Das Ausfahren der Abstützträger kann entweder manuell oder hydraulisch erfolgen. Das Maß der ausgefahrenen Schiebeholme der Abstützung gibt einen Wert in Metern an, der den Abstand von der linken Stütze bis zur rechten Stütze beschreibt. In den Rüstdaten können Traglasttabellen mit entsprechend benötigter Abstützbreite gespeichert werden.

Die Werte des Arbeitsbereichs, also dem Anteil des Gebiets um den Kran herum in dem der Hebevorgang stattfinden kann, können 360°, plus minus 60° oder 0° sein. Bei einem Arbeitsbereich von 0° ist nur eine Ausladung über das Heck möglich. Diese Einstellung wird beispielsweise bei hohen Lasten verwendet, wenn auf den anderen Seiten des Krans zusätzlich abgestützt werden muss.

Wenn der berechnete Arbeitsbereich kleiner als 360° ist, wird eine Warnung ausgegeben, sodass abgewogen werden kann, ob beispielsweise ein Standortwechsel zum Ändern der Parameter erwünscht ist, oder der eingeschränkte Arbeitsbereich beibehalten werden soll.

Weiterhin wird eine Warnung ausgegeben, wenn der Abstand der Last zum Kran so nah ist, dass bei Bewegung der Last eine Berührung mit Bauteilen des Krans erfolgen könnte. Dadurch wird schon vor der Durchführung der Kranbewegung auf die Problematik hingewiesen und eine mögliche Kollision vermieden.

Es wird außerdem auch eine Warnung ausgegeben, wenn der Abstand zwischen Last und Ausladung aus der Traglasttabelle größer als ein konfigurierbarer Schwellenwert ist, wenn also die Last zu sehr pendelt. Dadurch wird verhindert, dass sich durch das Schwingen zu große Hebelkräfte entwickeln, die die Standsicherheit des Krans gefährden.

Der Rüstcode gibt das kranspezifische Datenblatt, das Traglasttabellenblatt, an, auf dem die Tabelle mit den für den Einsatz ausgewählten Einsatzparametern zu finden ist. Der Rüstcode definiert den Rüstzustand des Krans.

Gemäß der Erfindung umfassen die Eingabeparameter ein Gewicht der zu hebenden Last, einen Abstand, das Maß der ausgefahrenen Schiebeholme der Abstützung und eine Höhe zur Last.

Der Kranführer gibt die unmittelbar durch die Problemstellung, insbesondere der Standortwahl und der zu hebenden Last gegebenen Parameter in das System ein. Die Eingabeparameter definieren das für das Verfahren zu lösende Problem.

Weiterhin kann das Maß der ausgefahrenen Schiebeholme der Abstützung größtmöglich ausgewählt werden, wenn der Platz es zulässt. Sofern es keine Einschränkungen der Umgebung gibt, wird eine maximal große Standfläche für eine erhöhte Stabilität bevorzugt.

Des Weiteren können Wetterdaten ermittelt werden und basierend auf den Wetterdaten eine Korrektur des Gewichts der zu hebenden Last berechnet werden.

Je nach Wetterlage und Windverhältnissen wird das tatsächliche Gewicht der zu hebenden Last beeinflusst. Die Berechnung eines Korrekturwerts ermöglicht gegebenenfalls eine Anpassung der Einsatzparameter und verhindert somit Fehleinstellungen. Das Bestimmen und Eingeben der Wetterdaten kann automatisch über eine Messung mit einem Windmesser, über eine manuelle Eingabe der Windgeschwindigkeiten oder über eine online Abfrage der relevanten Daten erfolgen. Weiterhin kann die maximale zulässige Windgeschwindigkeit für das Anheben der Last in den Rüstdaten gespeichert sein.

Bei zu hohen Windgeschwindigkeiten ist die Auswirkung des Windes auf die Last nicht mehr verlässlich vorhersagbar und daher das Ermitteln der Einsatzparameter zu unsicher. In einem solchen Fall wird vorteilhafterweise durch das in dem mobilen Handgerät implementierte Verfahren vom Heben der Last abgeraten.

Bei der Ausgestaltung des erfindungsgemäßen Handgeräts werden die Eingabeparameter Abstand und/oder Höhe zur Last ermittelt.

Sie können beispielsweise mit einem Entfernungsmessgerät gemessen werden. Hierfür wird die Hypotenuse eines Dreiecks gemessen, die dem Abstand vom Messgerät zur Spitze der Last entspricht, sowie der Winkel vom Messgerät zur Spitze zur Last. Daraus kann die Entfernung und die Höhe bestimmt werden.

Für die Entfernungsmessung können verschiedene Methoden in Frage kommen, beispielsweise ein Messgerät mit einem Laser oder eine Drohne.

Gemäß einer Ausführungsform des erfindungsgemäßen Handgeräts können die Einsatzparameter zumindest Werte für die Hubseileinscherung, Gegengewicht, Teleskopauslegerlänge, Ausladung und Teleskopauslegerverriegelung umfassen.

Je nach Krantyp sind wieder mehr oder weniger dieser Parameter vorhanden, folglich werden nur solche Einsatzparameter ausgegeben, die für das Steuern des Krans benötigt werden und/oder sinnvoll sind. Durch die automatische Berechnung der Einsatzparameter, speziell auf den Krantyp und die Umgebung abgestimmt, spart sich der Kranführer Zeit und das Risiko einer Fehlentscheidung wird minimiert.

Zusätzlich kann beispielsweise auch der Rüstcode ausgegeben werden, der dann automatisch an den Kran übermittelt werden kann. Dies kann ein automatisiertes Einstellen der ermittelten Einsatzparameter am Kran ermöglichen.

In einer weiteren Ausführungsform sind bestimmte Einsatzparameter, wie die Hubseileinscherung, das Gegengewicht und die Teleskopauslegerverriegelung, mit Standardwerten vorbelegt und werden erst nachrangig angepasst.

Die Standardeinstellungen werden zunächst beibehalten und versucht, für das Anheben der Last die übrigen Einsatzparameter anzupassen. Die genannten Einsatzparameter benötigen insbesondere viel Zeit für eine Anpassung. Daher ist es im Standardfall vorteilhaft, vorbelegte Standardwerte für eine zeitliche Optimierung zu belassen und andere Einsatzparameter zu verändern.

Gemäß einer Weiterbildung des in dem erfindungsgemäßen Handgerät implementierten Verfahrens werden die Einsatzparameter auf die geringste Teleskopauslegerlänge, mit der die Last gehoben werden kann, optimiert.

Das Ändern der Teleskopauslegerlänge kann auf schnelle Art und Weise erfolgen und erfolgt daher bei einer nötigen Anpassung der Kranparameter zuerst.

Es gilt zu beachten, dass das Ausfahren der einzelnen Teleskopstufen fahrzeugspezifisch ist, also die Reihenfolge von "klein nach groß" oder "groß nach klein" variieren kann. Die Reihenfolge ist also entscheidend, wenn es nur einen Hydraulikstempel zum Ausfahren der Teleskopstufen gibt. Beginnt man mit der falschen Teleskopstufe, dann werden die anderen Teleskopstufen nach oben geschoben und sind mit dem Hydraulikstempel nicht mehr erreichbar. Im Verfahren wird die Variante gewählt, die eine flexiblere Nachjustierung zulässt.

Je weniger Teleskopstufen ausgeschoben werden müssen, desto schneller ist der Prozess. Die ausgefahrene Länge wird üblicherweise in Prozent der maximalen Ausfahrlänge angegeben und ist auch in den Traglasttabellen zu finden.

Aus der Einstellung des Einsatzparameters für die Teleskopauslegerlänge ergibt sich, in Kombination mit der Höhe der zu hebenden Last, aus der Traglasttabelle automatisch der Wert für die Ausladung.

In einer weiteren Ausführungsform sind die Einsatzparameter auf die geringste Anzahl an Hubseileinscherungen, mit der die Last gehoben werden kann, optimiert.

Nach der StVZO ist für den Fahrbetrieb eine maximale 4-fache Einscherung zugelassen. Daher ist diese häufig standradmäßig eingestellt. Wenn die Last unter Berücksichtigung des Gewichts und der Länge des Hubseils mit dieser Einscherung zu Heben ist, dann wird die Standardeinscherung verwendet, da das Ändern der Hubseileinscherung zeitintensiv ist. Allerdings ist bei großer Hubseileinscherung die Fahrgeschwindigkeit erniedrigt. Daher bietet es sich bei längeren Projekten, beispielsweise Industrieprojekten mit mehreren Lastbewegungen an, eine kleinere Einscherung zu wählen, um die Fahrgeschwindigkeit zu erhöhen und damit die benötigte Projektarbeitszeit zu erniedrigen.

Des Weiteren kann eine geringere Anzahl von Hubseileinscherungen als der Standard gewählt werden, wenn die Länge des Seils nicht für das Ausführen des Verfahrens ausreicht. Die Länge des Seils kann aus der Anzahl der Hubseileinscherungen und aus der ermittelten Höhe bestimmt werden.

Gemäß einer Variante des in dem erfindungsgemäßen Handgerät implementierten Verfahrens können die Einsatzparameter auf das geringste Gegengewicht, mit der die Last gehoben werden kann, optimiert werden.

Wenn die Last mit dem Standardgegengewicht gehoben werden kann, dann wird dieses bevorzugt, da eine Änderung des Gegengewichts zeitintensiv ist. Bei vielen Krantypen ist das erste Gegenwicht fest und unveränderbar angebracht. Sollte das Standardgegengewicht jedoch nicht ausreichen, um die Last zu heben oder, im gegenteiligen Fall, sollte der Platz für die gewählte Anzahl an Gegengewichten nicht ausreichen, kann der Parameter angepasst werden.

Weiterhin können die Einsatzparameter auf die geringste Anzahl an Teleskopauslegerverriegelungen mit der die Last gehoben werden kann, optimiert sein.

Wenn die Last mit der Standardteleskopauslegerverriegelung, also der bereits eingestellten Konfiguration gehoben werden kann, wird dies bevorzugt. Andernfalls wird eine Lösung gesucht, bei der möglichst wenige Verriegelungen nötig sind, bestenfalls gar keine. Dies erspart Arbeitszeit und verhindert Fehler durch falsches Verbolzen.

Gemäß einer Weiterbildung des in dem erfindungsgemäßen Handgerät implementierten Verfahrens werden die Einsatzparameter auf die minimale Differenz zwischen gemessener Entfernung zur Last und der Ausladung optimiert. Die Schwingung der Last nimmt zu, wenn die Differenz zwischen der Entfernung zur Last und der Ausladung zunimmt.

Da Schwingungen nach Möglichkeit minimiert werden sollen wird vorteilhafterweise die Variante gewählt, bei der diese Differenz minimal ist.

Gemäß einer Weiterbildung der Erfindung besteht die positive Prognose aus dem Abstand zur Last, der tatsächlichen maximalen Last, der maximal erreichbaren Höhe über der Last, der Anzahl der Hubseileinscherungen, den Teleskopauslegerlängen, dem Rüstcode und dem Gegengewicht.

Bei einer positiven Prognose erhält der Kranführer alle für einen reibungslosen Einsatz erforderlichen Einsatzparameter, sowie den Rüstcode um die Entscheidung gegebenenfalls nachvollziehen zu können oder für eine automatisierte Übertragung an die Software des Krans.

Die tatsächliche maximale Last ergibt sich direkt aus den Traglasttabellen und der jeweiligen Hubseileinscherung und ermöglicht es dem Kranführer abzuschätzen, wie viel Puffer bei der vorgeschlagenen Einstellung vorhanden ist.

Die maximal erreichbare Höhe über der Last kann entweder in Metern ausgegeben werden oder es wird ausgegeben, ob die mit der vorliegenden Kranpositionierung das Heben der Last aufgrund der Höhe möglich oder nicht möglich ist.

Die Länge des Teleskopauslegers bestimmt die Hypotenuse eines rechtwinkligen Dreiecks, das dieser aufspannt. Dessen Höhe kann aus der Teleskopauslegerlänge berechnet werden. Von dieser Höhe muss die Höhe der Flasche abgezogen werden, um die Höhe des Kranhakens zu bestimmen. Da die Last am Krankhaken angeschlagen werden muss, hängt die Last meistens noch etwas tiefer.

Bei einer negativen Prognose werden Vorschläge für eine Änderung der Einsatzparameter angezeigt, wodurch ein Heben der Last ermöglicht werden könnte. Der Kranführer kann dann die Möglichkeit des Änderns dieser Einsatzparameter überprüfen und gegebenenfalls mit neuen Einsatzparametern das Verfahren wiederholen.

Dies ermöglicht die Einsatzplanung unabhängig vom Standort des Krans. Beispielsweise kann die Einsatzplanung dadurch vor dem Eintreffen des Krans erfolgen, sodass, sollte die Prognose negativ sein, vorab Vorkehrungen getroffen werden können. Weiterhin ist bei einem nötigen Update der Software oder einem Schaden an der Hardware keine Arbeit am Kran selbst nötig, nur das mobile Gerät muss gewartet werden. Dadurch sinkt der Arbeits- und Organisationsaufwand.

Des Weiteren kann die Benutzerschnittstelle des mobilen Handgerätes ein Display umfassen, wobei die Anzeige der Prognose und/oder der Einsatzparameter über ein Display auf dem Display ausgegeben werden.

Dadurch wird bei der Einsatzplanung, sowohl vor oder während des Einsatzes sofort auf einfache und übersichtliche Weise das Ergebnis der Einsatzplanung dargestellt.

Gemäß einer Weiterbildung der Erfindung wird der ermittelte Rüstcode mit den Angaben der Einsatzparameter nicht oder nicht nur über die Benutzerschnittstelle des mobilen Handgerätes ausgegeben, sondern von dem mobilen Handgerät direkt an den Kran übermittelt.

Die Übermittlung kann sowohl drahtgebunden als auch drahtlos stattfinden. Beispielsweise kann eine Halterung im Kran vorgesehen sein, mit der das mobile Gerät verbunden wird und die Einsatzparameter an die Software des Krans übermittelt.

Die Rüstdaten des gewünschten Krantyps werden in dem Datenspeicher des mobilen Handgeräts hinterlegt. Über die Benutzerschnittstelle des mobilen Handgerätes, die typischerweise eine Eingabeeinheit und eine Ausgabeeinheit umfasst, können Daten ein- und ausgegeben werden. Über die Eingabeeinheit können die Einsatzparameter eingegeben werden. Vorteilhafterweise umfasste das mobile Handgerät außerdem eine Messeinheit, mittels der der Abstand und die Höhe zur Last, beispielsweise mit einem Laser über eine Abstands- und Winkelmessung, bestimmt werden können. Eine Ausführungsform der Erfindung umfasst eine weitere Messeinheit zur Bestimmung der Windgeschwindigkeit. Eine Berechnungseinheit berechnet aus den Eingabeparametern und den Rüstdaten die Prognose und bei einer negativen Prognose die Einsatzparameter, bei einer negativen Prognose die Änderungsvorschläge. Sie übermittelt diese an eine Ausgabeeinheit. Die Ausgabeeinheit gibt das Ergebnis über ein Display an den Benutzer aus und/oder übermittelt diese an die Kran Software.

Gemäß der Erfindung ist der Abstand zur Last mittels der Messeinheit lediglich den Abstand zum Rand der Last erfasst, während für die Ermittlung der Einsatzparameter der Abstand zum Schwerpunkt der Last wesentlich ist. Gemäß einer Variante wird ein bestimmter vorgegebener Offset-Wert addiert, beispielsweise ein Offset-Wert von 1,5m, der für den beispielsweise bei Feuerwehrkränen recht häufigen Anwendungsfall des Hebens eines Fahrzeuges, in vielen Fällen recht gut passt. Gemäß einer anderen Variante bietet die Eingabeeinheit die Möglichkeit, den Offset-Wert manuell zu verändern.

Gemäß einer vorteilhaften Ausführungsform der Erfindung umfasst der Datenspeicher nicht nur die Rüstdaten eines einzelnen Krans, sondern die Rüstdaten von mehreren Kränen, welche beispielsweise den Fuhrpark eines bestimmten Anwenders abbilden können. Das in dem mobilen Handgerät implementierte Verfahren zur Planung des Einsatzes zum Heben einer Last kann daher so konfiguriert werden, dass nicht nur spezifische Einsatzparameter eines Krans ermittelt werden, sondern dass zunächst eine Liste der einsetzbaren Kräne ausgegeben wird, so dass der Anwender im nächsten Schritt auswählen kann, welcher der tatsächlich zur Verfügung stehenden Kräne für die jeweilige Aufgabe zum Einsatz kommt. Dabei können Überlegungen wie Kosten, Entfernung zum Einsatzort der einzelnen Kräne und tatsächliche Verfügbarkeit des jeweiligen Krans eine Rolle spielen. Bei einer Variante des mobilen Handgeräts kann auch vorgesehen sein, dass man zunächst aus der Liste der gespeicherten Kräne diejenigen Kräne auswählt, die tatsächlich zur Verfügung stehen, so dass die Auswahl anhand der konkreten Einsatzdaten schon etwas eingeschränkt ist.

Die Erfindung wird nun anhand von Ausführungsbeispielen mit Bezug zu den Zeichnungen erläutert. In den Zeichnungen zeigen:
- Fig. 1: eine perspektivische Seitenansicht eines Krans mit aufgestelltem und teilweise ausgefahrenem Teleskopausleger zur Darstellung dessen wesentlicher Bauteile;
- Fig. 2: ist eine perspektivische Frontansicht des Krans der Fig. 1 mit abgesenktem und eingefahrenem Teleskopausleger;
- Fig. 3: ein Rüstblatt mit den Werten für Teleskopauslegerlänge, Ausladung, Gegengewicht und Rüstcode in Abhängigkeit der Last;
- Fig. 4: eine Ausführungsform des erfindungsgemäßen mobilen Handgeräts und ein Beispiel für eine Ausgabe durch das mobile Handgerät; und
- Fig. 5: ein Flussdiagramm der in dem erfindungsgemäßen Handgerät implementierten Verfahrensschritte eines ersten Ausführungsbeispiels.

Der in Fig. 1 schematisch in einer perspektivischen Seitenansicht gezeigte mobile Kran 10 weist einen Unterwagen 11 und einen Oberwagen 12 auf, die über einen Drehkranz 13 miteinander verbunden sind. Der Oberwagen 12 umfasst einen Auslegergrundkörper 14 mit einem Teleskopausleger 15, der aus einzelnen auszieh- oder ausschiebbaren Teleskopstufen 16, 17, 18. 19 besteht, sowie ein Gegengewicht 20. In der Darstellung der Fig. 1 ist der Teleskopausleger 15 aufgestellt und die Teleskopstufen 16, 17, 18 und 19 zumindest teilweise ausgefahren. In dem Teleskopausleger 15 wird ein Hubseil 21 geführt, an dessen freiem Ende eine Hakenflasche 22 montiert ist. In einem Rollenkopf 23 des Teleskopauslegers 15 und in der Hackflasche sind Rollenblöcke vorgesehen, die eine unterschiedliche Einscherung des Hubseils 21 ermöglichen. An der Hakenflasche 22 wird die zu hebenden Last 24 montiert. Der Unterwagen 11 weist ausziehbare seitliche Abstützungen 25 auf. Je nach Ausführungsvariante des Krans 10 können die Teleskopstufen 16 und 17 bzw. 17 und 18 mittels einer mechanischen Teleskopauslegerverriegelung 26 gesichert werden.

In Fig. 2 wird der Kran 10 der Fig. 1 in einer perspektivischen Frontansicht dargestellt, bei welcher der Teleskopausleger 15 abgesenkt und eingezogen ist, um den Rollenblock 23 des Teleskopauslegers 15 und die Hakenflasche 22 deutlicher darzustellen.

In Fig. 3 ist ein exemplarisches Rüstdatenblatt 30 dargestellt, das über einen Rüstcode 31 identifizierbar ist. Derartige Rüstblätter eines Krans werden in dem, in dem erfindungsgemäßen Handgerät implementierten Verfahren in digitalisierter Form durchsucht, um für einen konkreten Einsatz die optimalen Einsatzparameter zu ermitteln.

In Fig. 4 wird ein Ausführungsbeispiel des erfindungsgemäßen Systems zur Planung eines Einsatzes zum Heben einer Last mit einem Kran näher erläutert:
Das in Fig. 4 a) dargestellte erfindungsgemäße System kann eine Prognose zur Durchführbarkeit des Hebens einer Last erstellen und dem Benutzer ausgeben. Das System kann beispielsweise ein mobiles Handgerät 40 sein, welches der Benutzer unabhängig vom Kran für die Planung eines Einsatzes verwenden kann. Beispielsweise kann die Einsatzplanung dadurch vor dem Eintreffen des Krans erfolgen.

Das Gerät 40 umfasst eine Eingabeeinheit, beispielsweise Eingabetasten 41 oder ein berührungsempfindliches Display 42, über die der Benutzer die Eingabeparameter eingeben kann. Das mobile Handgerät 40 kann weiterhin ein Entfernungsmessgerät 43, beispielsweise ein Lasersystem und ein Windmessgerät 44 umfassen. Diese Messgeräte können das manuelle Eingeben der Eingabeparameter Entfernung/Höhe zur Last und Windgeschwindigkeit ersetzen. Weiterhin umfasst das System einen Datenspeicher, in welchem Rüstdaten des Krans hinterlegt sind, welche aus kranspezifischen Bauteilen und Informationen der Rüstblätter, wie in Figur 3 dargestellt, bestehen. Eine (nicht dargestellte) Berechnungseinheit des Handgeräts 40, beispielsweise ein Mikrokontroller auf dem sich eine Software zur Ermittlung der optimalen Einsatzparameter befindet, ist eingerichtet, die Eingabeparameter als Startparameter der Software zu nutzen und daraus in Kombination mit den hinterlegten Daten des Datenspeichers die Einsatzparameter und/oder eine Prognose zu berechnen. Das mobile Handgerät weist, wie in Figur 4 dargestellt, außerdem eine Ausgabeeinheit auf, die mit der Berechnungseinheit verbunden ist, und die eingerichtet ist, das Ergebnis der Software als Anzeige auszugeben, beispielsweise auf dem Display 42.

Die Figuren 4 b) und c) zeigen typische auf dem Display 42 angezeigte Resultate des Verfahrens. In Fig. 4 b) wird ein positives Resultat angezeigt, wonach die Last mit den Eingabeparametern gehoben werden kann. Es werden u.a. die gemessene Höhe und Entfernung der Last, der prozentuale Auszug der einzelnen Teleskopstufen und der Rüstcode des relevanten Rüstdatenblattes angezeigt. In Fig. 4 c) ist das Heben der Last mit den Eingabeparametern nicht möglich. Es wurde hier aber eine Lösung gefunden, die ein Heben der Last ermöglichen würde, wenn der Abstand Kran-Last um einen bestimmten Mindestwert (hier 2,19 m) verringert werden würde. Diese Prognose wird ebenfalls angezeigt.

Im Folgenden werden Ausführungsbeispiele des in dem erfindungsgemäßen Handgerät implementierten Verfahrens und weitere Details des Ausführungsbeispiels des erfindungsgemäßen Handgeräts mit Bezug zur Figur 5 erläutert, wobei das Verfahren mit dem vorstehend beschriebenen System ausgeführt wird:
Bei dem in Figur 5 gezeigten Flussdiagramm eines ersten Ausführungsbeispiels des Verfahrens soll ein zeitlich optimiertes Heben auf die Rüstzeit zum Einstellen der Einsatzparameter des Krans erfolgen. Das Verfahren beginnt beim Startpunkt P0.

Zunächst werden in einem ersten Schritt S1 vorab, typischerweise einmalig vor Auslieferung, im Gerät die Daten der Traglasttabellen, sowie kranspezifische Parameter in dem Datenspeicher gespeichert.

In einem zweiten Schritt S2 wird das Gerät und somit die Berechnung gestartet.

In einem drittem Schritt S3 werden als situationsspezifische Eingabeparameter das Gewicht der zu hebenden Last, der Abstand zur Last, das Maß der ausgefahrenen Schiebeholme der Abstützung und die Höhe zur Last eingegeben. Die Eingabe kann manuell erfolgen. Alternativ können in einem optionalen vierten Schritt S4 der Abstand und/oder Höhe zur Last ermittelt werden, indem mit einem Entfernungsmessgerät gemessen wird. Hierfür wird beispielsweise mit einem im Gerät integrierten Laser die Hypotenuse eines Dreiecks gemessen, die dem Abstand vom Messgerät zur Spitze der Last entspricht. Zusammen mit dem Winkel kann daraus die Entfernung und die Höhe bestimmt werden. Eine andere Möglichkeit ist beispielsweise das Messen mit einer Drohne.

In einem optionalen fünften Schritt S5 kann auch die Windgeschwindigkeit eingegeben oder mit einem im Gerät integrierten Windmesser gemessen werden.

In einem sechsten Schritt S6 werden die im Datenspeicher abgelegten Rüstdaten durchsucht um Konfigurationen der Einsatzparameter zu finden, die ein Heben der angegebenen Last bei gewählter Abstützung ermöglichen und die maximale Höhe nicht überschreitet. In den Rüstdaten sind für gegebene Lasten Konfigurationen für die Hubseileinscherung, die Teleskopauslegerlänge, die Ausladung, das Gegengewicht, das Maß der ausgefahrenen Schiebeholme der Abstützung sowie einem Arbeitsbereich gespeichert, die ein Heben der Last ermöglichen.

Im Punkt P1 verzweigt sich das Verfahren in Abhängigkeit der Suche des Schrittes S6. Der rechte Zweig ("Nein") wird weiterverfolgt, falls keine Konfiguration gefunden werden kann. Dann wird im siebten Schritt S7 eine negative Prognose gestellt das Verfahren bei Punkt P3 beendet.

Andernfalls wird der linke Zweig ("Ja") weiterverfolgt und in einem achten Schritt S8 werden zunächst alle Konfigurationen ermittelt, bei denen die Last bei ermitteltem Abstand und Höhe theoretisch gehoben werden kann.

Im Punkt S2 verzweigt sich das Verfahren in Anhängigkeit vom Ergebnis dieser Ermittlung.

Wenn im Schritt S8 keine Konfiguration gefunden wird, wird in einem neunten Schritt S9 nach einer Last mit einem Abstand gesucht, der der gemessenen Entfernung am nächsten kommt.

In einem zehnten Schritt S10 wird eine negative Prognose mit einem Vorschlag zur Änderung der Einsatzparameter, beispielsweise ein Vorschlag für eine Änderungen des Abstandes zu Last durch Umsetzen des Krans, angezeigt. Anschließend wird das Verfahren im Punkt P3 beendet.

Wenn im Schritt S8 mögliche Konfigurationen gefunden werden, wird das Verfahren im Punkt S2 in dem nach unten weisenden Zweig weiterverfolgt und in einem elften Schritt S11 geprüft, ob ein Heben der Last ohne Änderung der Standardwerte bestimmter Einsatzparameter, wie die Hubseileinscherung, das Gegengewicht und die Teleskopauslegerverriegelung, möglich ist.

Hierfür wird zunächst überprüft ob mit einer Anpassung der Teleskopauslegerlänge die Last gehoben werden kann. Es wird bei mehreren Möglichkeiten aus einer potentiellen Auswahl die kleineste Teleskopauslegerlänge gewählt.

Fall nur durch das Ändern der Teleskopauslegerlänge keine Konfiguration gefunden werden kann, mit der die Last gehoben werden kann, wird in einem zwölften Schritt S12 versucht, die Hubseileinscherung anzupassen. In den Rüstdaten wird nach einer passenden Konfiguration gesucht, die eine möglichst geringe Anzahl an Hubseileinscherungen aufweist.

Kann auch hier keine Konfiguration gefunden werden, wird in einem dreizehnten Schritt S13 in den Rüstdaten nach einer passenden Konfiguration gesucht, indem das Gegengewicht angepasst wird. Das geringste Gegengewicht, mit der die Last gehoben werden kann, wird ausgewählt.

Sollte auch dies nicht zu einer Lösung führen, werden in einem vierzehnten Schritt S14 die Teleskopauslegerverriegelungen angepasst. Es wird nach einer Konfiguration gesucht, die die geringste Anzahl an Teleskopauslegerverriegelungen mit der die Last gehoben werden kann, aufweist.

Aus der Menge an möglichen Konfigurationen wird in einem fünfzehnten Schritt S15 die Konfiguration ausgewählt, bei der eine minimale Differenz zwischen gemessener Entfernung zur Last und der Ausladung besteht.

Wird eine eindeutige Konfiguration gefunden, wird gemäß eines sechzehnten Schritt S16 eine positive Prognose gestellt und das Ergebnis der Prognose und/oder der Einsatzparameter dem Benutzer ausgegeben. Die Anzeige der Prognose und/oder der Einsatzparameter kann beispielsweise über ein Display auf der mobilen Planungseinheit ausgegeben werden.

Bei einer positiven Prognose werden der Abstand zur Last, die tatsächliche maximale Last, die maximal erreichbare Höhe über der Last, die Anzahl der Hubseileinscherungen, die Teleskopauslegerlängen, der Rüstcode und das Gegengewicht ausgegeben.

Dann wird im Punkt P3 das Verfahren beendet.

In einem weiteren Ausführungsbeispiel wird das Heben auf die Gesamtarbeitszeit eines Projekts optimiert. Beispielsweise sollen nacheinander von der gleichen Position aus mehrere Lasten gehoben werden. Vor dem Start der Berechnung wird das Verfahren auf die geänderte Anforderung umgestellt. Beispielsweise wird statt der Standardhubseileinscherung bevorzugt die Mindesteinscherung um die Last zu heben gewählt, da diese maßgeblich die Fahrgeschwindigkeit beeinflusst

In einem weiteren Ausführungsbeispiel kann der Rüstcode und die ausgewählte Konfiguration der Einsatzparameter automatisch an die Software des Krans übertragen werden, sodass die Einsatzparameter -sofern möglich- automatisch eingestellt werden können. Die Übermittlung kann sowohl drahtgebunden als auch drahtlos stattfinden. Beispielsweise kann eine Halterung im Kran vorgesehen sein, mit der das mobile Gerät verbunden wird und die Einsatzparameter an die Software des Krans übermittelt.

### Bezugszeichenliste

- 10: Kran
- 11: Unterwagen
- 12: Oberwagen
- 13: Drehkranz
- 14: Auslegergrundkörper
- 15: Teleskopausleger
- 16,17,18,19: Teleskopstufen
- 20: Gegengewicht
- 21: Hubseil
- 22: Hakenflasche
- 23: Rollenkopf
- 24: Last
- 25: Abstützung
- 26: Teleskopauslegerverriegelung

- 30: Rüstdatenblatt
- 31: Rüstcode

- 40: Mobile Planungseinheit
- 41: Eingabevorrichtung (Buttons)
- 42: Display
- 43: Laser zur Entfernungsmessung
- 44: Windmesser

## Patentansprüche

1. Mobiles Handgerät (40) zur Planung eines Einsatzes zum Heben einer Last mit einem Kran, welches eine Messeinheit (43) zur Bestimmung von Abstand und Winkel zur Last, einen Mikrocomputer mit einem Datenspeicher und eine Benutzerschnittstelle (41, 42) umfasst, wobei in dem Mikrocomputer ein Verfahren implementiert ist, bei welchem Rüstdaten wenigstens eines einsetzbaren Krans in dem Datenspeicher gespeichert sind und Werte für situationsspezifische Eingabeparameter für eine Anhebung einer Last über die Benutzerschnittstelle eingegeben werden, wobei die Eingabeparameter ein Gewicht der zu hebenden Last, einen Abstand, das Maß der ausgefahrenen Schiebeholme der Abstützung und eine Höhe zur Last umfassen, wobei die Eingabeparameter Abstand und/oder Höhe zur Last mittels der Messeinheit (43) ermittelt werden,
wobei aus den eingegebenen Werten der Eingabeparameter und aus den hinterlegten Rüstdaten des wenigstens einen Krans eine Prognose zur Durchführbarkeit des Hebens der Last erstellt wird,
die bei einer positiven Prognose Einsatzparameter, die ein zeitlich optimiertes Heben der Last ermöglichen, ermittelt und über die Benutzerschnittstelle ausgegeben, oder
bei einer negativen Prognose Anweisungen zur Veränderung der Eingabeparameter über die Benutzerschnittstelle (41, 42) ausgibt, sodass durch diese Veränderung die Last gehoben werden kann.

2. Mobiles Handgerät nach Anspruch 1, **dadurch gekennzeichnet, dass** die Rüstdaten Werte in Abhängigkeit der Last umfassen, die ausgelegt sind aus den folgenden Parametern: eine Hubseileinscherung, eine Teleskopauslegerlänge, eine Ausladung, ein Gegengewicht, einem Maß der ausgefahrenen Schiebeholme der Abstützung sowie einem Arbeitsbereich und einem Rüstcode.

3. Mobiles Handgerät nach Anspruch 1, **dadurch gekennzeichnet, dass** Wetterdaten ermittelt werden und basierend auf den Wetterdaten eine Korrektur des Gewichts der zu hebenden Last berechnet wird.

4. Mobiles Handgerät nach einem der vorhergehenden Ansprüche, **dadurch gekennzeichnet, dass** die Einsatzparameter zumindest Werte für die Hubseileinscherung, Gegengewicht, Teleskopauslegerlänge, Ausladung und Teleskopauslegerverriegelung umfassen, wobei vorteilhaft bestimmte Einsatzparameter, wie die Hubseileinscherung, das Gegengewicht und die Teleskopauslegerverriegelung, mit Standardwerten vorbelegt sind und erst nachrangig angepasst werden.

5. Mobiles Handgerät nach Anspruch 4, **dadurch gekennzeichnet, dass** die Einsatzparameter auf die geringste Teleskopauslegerlänge, mit der die Last gehoben werden kann, optimiert sind.

6. Mobiles Handgerät nach einem der Ansprüche 4 oder 5, **dadurch gekennzeichnet, dass** die Einsatzparameter auf die geringste Anzahl an Hubseileinscherungen, mit der die Last gehoben werden kann, optimiert sind.

7. Mobiles Handgerät nach einem der Ansprüche 4 bis 6, **dadurch gekennzeichnet, dass** die Einsatzparameter auf das geringste Gegengewicht, mit dem die Last gehoben werden kann, optimiert sind.

8. Mobiles Handgerät nach einem der Ansprüche 4 bis 7, **dadurch gekennzeichnet, dass** die Einsatzparameter auf die geringste Anzahl an Teleskopauslegerverriegelungen mit der die Last gehoben werden kann, optimiert sind.

9. Mobiles Handgerät nach einem der vorhergehenden Ansprüche, **dadurch gekennzeichnet, dass** die positive Prognose aus dem Abstand zur Last, der tatsächlichen maximalen Last, der maximal erreichbare Höhe über der Last, der Anzahl der Hubseileinscherungen, der Teleskopauslegerlänge, dem Rüstcode und dem Gegengewicht bestehen.

10. Mobiles Handgerät nach einem der vorhergehenden Ansprüche, **dadurch gekennzeichnet, dass** die Benutzerschnittstelle ein Display umfasst, wobei die Anzeige der Prognose und/oder der Einsatzparameter über das Display ausgegeben werden.

11. Mobiles Handgerät nach einem der vorhergehenden Ansprüche, **dadurch gekennzeichnet, dass** der ermittelte Rüstcode mit den Angaben der Einsatzparameter an den Kran übermittelt wird.

12. Mobiles Handgerät nach einem der vorhergehenden Ansprüche, **dadurch gekennzeichnet, dass** der Datenspeicher die Rüstdaten mehrerer Kräne umfasst.

## Claims

1. Mobile handheld device (40) for planning an operation to lift a load using a crane, which comprises a measuring unit (43) for determining the distance and angle in relation to the load, a microcomputer having a data memory, and a user interface (41, 42), wherein a method is implemented in the microcomputer in which set-up data for at least one usable crane is stored in the data memory and values for situation-specific input parameters for lifting a load are entered via the user interface, wherein the input parameters comprise a weight of the load to be lifted, a distance, the extent to which the sliding beams are extended, and a height relative to the load; wherein the input parameters of distance and/or height relative to the load are determined by means of the measuring unit (43),
wherein a prognosis of the feasibility of lifting the load is generated based on the inputted values for the input parameters and the stored set-up data of the at least one crane,
which, in the event of a positive prognosis, determines operating parameters that enable time-optimised lifting of the load and outputs them via the user interface, or
in the event of a negative prognosis, outputs instructions for modifying the input parameters via the user interface (41, 42), so that as a result of this modification, the load can be lifted.

2. Mobile handheld device according to claim 1, **characterised in that** the set-up data comprises values dependent on the load, which are derived from the following parameters: a hoist rope reeving; a telescopic boom length; a outreach; a counterweight; a measurement of the extended sliding beams of the support; as well as a working range and a set-up code.

3. Mobile handheld device according to claim 1, **characterised in that** meteorological data are established and, based on the meteorological data, a correction of the weight of the load to be lifted is calculated.

4. Mobile handheld device according to one of the preceding claims, **characterised in that** the operating parameters comprise at least values for the hoist rope reeving, counterweight, telescopic boom length, outreach and telescopic boom lock, wherein, advantageously, particular operating parameters, such as the hoist rope reeving, the counterweight and the telescopic boom lock, are preset with standard values and are only adjusted subsequently.

5. Mobile handheld device according to claim 4, **characterised in that** the operating parameters are optimised for shortest telescopic boom length at which the load can be lifted.

6. Mobile handheld device according to one of claims 4 or 5, **characterised in that** the operating parameters are optimised for the fewest hoist rope reevings with which the load can be lifted.

7. Mobile handheld device according to one of claims 4 to 6, **characterised in that** the operating parameters are optimised for the lightest counterweight with which the load can be lifted.

8. Mobile handheld device according to one of claims 4 to 7, **characterised in that** the operating parameters are optimised for the fewest telescopic boom locks with which the load can be lifted.

9. Mobile handheld device according to one of the preceding claims, **characterised in that** the positive prognosis consists of the distance to the load, the actual maximum load, the maximum achievable height above the load, the number of hoist rope reevings, the telescopic boom length, the set-up code and the counterweight.

10. Mobile handheld device according to one of the preceding claims, **characterised in that** the user interface comprises a display, wherein the display of the prognosis and/or the operating parameters are output via the display.

11. Mobile handheld device according to one of the preceding claims, **characterised in that** the established set-up code, along with the specifications for the operating parameters, is transmitted to the crane.

12. Mobile handheld device according to one of the preceding claims, **characterised in that** the data memory comprises the set-up data for several cranes.

## Revendications

1. Appareil portatif mobile (40) permettant de planifier la mise en œuvre d'une grue en vue d'une opération de levage d'une charge, lequel comprend une unité de mesure (43) permettant de déterminer la distance et l'angle par rapport à la charge, un micro-ordinateur doté d'une mémoire de données et une interface utilisateur (41, 42), ledit micro-ordinateur mettant en œuvre un procédé dans le cadre duquel des données d'équipement d'au moins une grue appropriée sont stockées dans la mémoire de données et des valeurs relatives à des paramètres d'entrée spécifiques à la situation de levage d'une charge sont saisies par le biais de l'interface utilisateur, lesdits paramètres d'entrée comprenant le poids de la charge à lever, une distance, la dimension des stabilisateurs coulissants déployés et une hauteur par rapport à la charge, lesdits paramètres d'entrée de distance et/ou de hauteur par rapport à la charge étant déterminés au moyen de l'unité de mesure (43),
un pronostic de faisabilité du levage de la charge étant établi à partir des valeurs des paramètres d'entrée saisies et des données d'équipement de l'au moins une grue enregistrées,
lequel pronostic, s'il est positif, détermine des paramètres de mise en œuvre permettant un levage de la charge optimisé en matière de temps, et les communique par le biais de l'interface utilisateur, ou
s'il est négatif, communique, par le biais de l'interface utilisateur (41, 42), des instructions visant à modifier les paramètres d'entrée de façon que cette modification permette de lever ladite charge.

2. Appareil portatif mobile selon la revendication 1, **caractérisé en ce que** les données d'équipement comprennent des valeurs fonction de la charge, qui découlent des paramètres suivants : mouflage du câble de levage, longueur de la flèche télescopique, portée, contrepoids, dimension des stabilisateurs coulissants déployés, ainsi que zone de travail et code d'équipement.

3. Appareil portatif mobile selon la revendication 1, **caractérisé en ce que** des données météorologiques sont déterminées et une correction du poids de la charge à soulever est calculée compte tenu desdites données météorologiques.

4. Appareil portatif mobile selon l'une des revendications précédentes, **caractérisé en ce que** les paramètres de mise en œuvre comprennent au moins des valeurs relatives au mouflage du câble de levage, au contrepoids, à la longueur de la flèche télescopique, à la portée ainsi qu'au verrouillage de la flèche télescopique, étant entendu que certains paramètres de fonctionnement, tels que le mouflage du câble de levage, le contrepoids et le verrouillage de la flèche télescopique, présentent avantageusement des valeurs standard prédéfinies et ne sont ajustés que secondairement.

5. Appareil portatif mobile selon la revendication 4, **caractérisé en ce que** les paramètres de mise en œuvre sont optimisés à la plus petite longueur de flèche télescopique permettant le levage de la charge.

6. Appareil portatif mobile selon l'une des revendications 4 et 5, **caractérisé en ce que** les paramètres de mise en œuvre sont optimisés au plus petit nombre de mouflages du câble de levage permettant le levage de la charge.

7. Appareil portatif mobile selon l'une des revendications 4 à 6, **caractérisé en ce que** les paramètres de mise en œuvre sont optimisés au plus petit contrepoids permettant le levage de la charge.

8. Appareil portatif mobile selon l'une des revendications 4 à 7, **caractérisé en ce que** les paramètres de mise en œuvre sont optimisés au plus petit nombre de verrouillages de flèche télescopique permettant le levage de la charge.

9. Appareil portatif mobile selon l'une des revendications précédentes, **caractérisé en ce que** le pronostic positif consiste en la distance à la charge, la charge maximale réelle, la hauteur maximale réalisable au-dessus de la charge, le nombre de mouflages du câble de levage, la longueur de la flèche télescopique, le code d'équipement et le contrepoids.

10. Appareil portatif mobile selon l'une des revendications précédentes, **caractérisé en ce que** l'interface utilisateur comprend un écran, l'affichage dudit pronostic et/ou desdits paramètres de mise en œuvre s'effectuant sur ledit écran.

11. Appareil portatif mobile selon l'une des revendications précédentes, **caractérisé en ce que** le code d'équipement déterminé est transmis à la grue conjointement avec les informations sur les paramètres de fonctionnement.

12. Appareil portatif mobile selon l'une des revendications précédentes, **caractérisé en ce que** la mémoire de données comprend les données d'équipement de plusieurs grues.
